# EUROPÄISCHE PATENTSCHRIFT

(11) **EP 2 902 567 B1**
(45) Veröffentlichungstag und Bekanntmachung des Hinweises auf die Patenterteilung: **27.03.2019**
(21) Anmeldenummer: 14004301.9
(22) Anmeldetag: 19.12.2014
(51) Int. Cl.: E04F 15/02, E04F 15/06

(54) **Bodenbelag aus Plattenelementen**
Floor covering made from panel elements
Revêtement de sol en panneaux

(30) Priorität: 31.01.2014 DE 102014101244
(43) Veröffentlichungstag der Anmeldung: 05.08.2015
(73) Patentinhaber: Kaupp, Wolfgang, 89143 Blaubeuren-Seissen (DE)
(72) Erfinder: Kaupp, Wolfgang, 89143 Blaubeuren (DE)
(74) Vertreter: Meyer, Thorsten

(56) Entgegenhaltungen:
- DE-A1-102012 018 897
- GB-A- 1 381 986
- GB-A- 2 395 135
- GB-A- 2 433 519
- US-A1- 2004 035 077

## Beschreibung

Die Erfindung betrifft einen Bodenbelag aus Plattenelementen, wobei die benachbarten Plattenelemente mit einer Nut- und Feder-Verbindung miteinander verbunden sind.
Bodenbeläge im Außenbereich haben das Problem, dass dieser der Verwitterung ausgesetzt sind. Beispielsweise zeigt die DE 10 2005 029 933 A1 ein solches Profil.
Daher werden von Vorteil metallene Plattenelemente, insbesondere aus Aluminiumprofil, verwendet. Diese müssen aber gegen ein Durchsickern von Oberflächenwasser gegen darunter liegende Bereiche, beispielsweise Balkone, gesichert werden. Zudem muss das zum Beispiel durch Regen anfallende Oberflächenwasser abgeleitet werden.

Aus der GB 2 433 519 A ist ein Bodenbelag nach dem Oberbegriff des Anspruchs 1 bekannt, der eine passdichte Nut- und Feder-Verbindung aufweist.

Aus der GB 1 381 986 ist ein ineinander hakendes System aus benachbarten Bodenbrettern bekannt, bei dem Oberflächenwasser nicht abgeleitet werden kann.
Aufgabe der Erfindung ist es einen verbesserten Bodenbelag aus Plattenelementen zur Verfügung zu stellen, bei dem eine einfache und genaue Verlegbarkeit und Dichtigkeit gewährleistet ist, wobei Oberflächenwasser abgeleitet werden kann.

Diese Aufgabe wird durch einen Bodenbelag aus Plattenelementen nach den Merkmalen des Anspruchs 1 gelöst.

Erfindungsgemäß ist vorgeschlagen, einen Bodenbelag aus Plattenelementen vorzusehen, wobei die benachbarten Plattenelemente mit einer Nut- und Feder-Verbindung miteinander verbunden sind, derart auszugestalten, dass ein erstes Plattenelement an seiner Längsseite eine vertikal angeordnete Nut aufweist in welche eine vertikale Feder eines zweiten benachbarten Plattenelements eingreifen kann, wobei das erste Plattenelement unterhalb der vertikal angeordneten Nut einen Freiraum für eine die Feder des zweiten Plattenelements aufweisende Ausformung aufweist, wobei unterhalb des Freiraums und unterhalb der vertikal angeordneten Nut eine Schulter angeordnet ist, an welcher sich die Ausformung des zweiten Plattenelements abstützen kann, wobei die beiden benachbarten Plattenelemente im verbundenen Zustand neben der Nut- und Feder-Verbindung eine Rinne für den Ablauf von Oberflächenwasser bilden, wobei die in die Ausnehmung dichtend eingreifende Feder mit einem elastischen Überzug versehen ist.

Hierdurch ist auf besonders effektive Weise die Einführung der vertikalen Feder in die ebenfalls vertikal ausgebildete Nut von unten ermöglicht, wobei sich die Ausformung beim Einlegen an der Schulter des ersten Plattenelements abstützen kann und hernach durch diese auch präzise in der Nut gehalten ist und wobei eine Rinne für den Ablauf von Oberflächenwasser gebildet ist, welche Stauwasser auf der Oberfläche durch Ablauf durch die Rinne vermeidet. Ebenfalls ist die Feder des benachbarten Elements mit einem elastischen Überzug versehen. Dieser ist von Vorteil passgenau mit der Nut bzw. unter einer leichten elastischen Verformung in der Nut gehalten. Dies bietet eine dichte Rinne für das Oberflächenwasser wobei ein einsickern in die Struktur durch die Dichtung vermieden ist.

Bevorzugterweise ist nach einer Ausgestaltung der Erfindung vorgesehen, dass das erste Plattenelement neben und unterhalb der Nut angeordnet eine erste vertikale Anlagefläche aufweist welche im verbundenen Zustand der benachbarten Plattenelemente an eine zweiten vertikalen Anlagefläche des zweiten Plattenelements anliegt.

Von Vorteil ist vorgesehen, dass am oberen Ende der ersten vertikalen Anlagefläche eine Ausformung ausgebildet ist welche im verbundenen Zustand der benachbarten Plattenelemente in einer Ausnehmung des zweiten Plattenelements eingreift.

Dem folgend ist nach einer weiteren vorteilhaften Ausgestaltung der Erfindung vorgeschlagen, dass die Ausnehmung des zweiten Plattenelements größer ausgestaltet ist als die Ausformung des ersten Plattenelements.

Weitere vorteilhafte Ausgestaltungen ergeben sich aus den weiteren Unteransprüchen oder deren mögliche Unterkombinationen.

Nachfolgend wird die Erfindung anhand der Zeichnungen weiter erläutert. Im Einzelnen zeigt die schematische Darstellung in:
- Fig. 1: eine schematische Schnitt-Darstellung eines erfindungsgemäßen Bodenbelags-Plattenelements,
- Fig. 2: eine schematische Schnitt-Darstellung eines ersten Teiles einer erfindungsgemäßen Bodenbelags-Verbindung mit aus Plattenelementen mit einer Nut,
- Fig. 3: eine schematische Schnitt-Darstellung eines zweiten Teiles einer erfindungsgemäßen Bodenbelags-Verbindung aus Plattenelementen mit einer Feder,
- Fig. 4: eine schematische Schnitt-Darstellung des Verbindungsprozesses der beiden Plattenelemente aus Fig. 2 und Fig. 3, und
- Fig. 5: eine schematische Schnitt-Darstellung der verbundenen Plattenelemente aus Fig. 2 und Fig. 3.

Die in den Figuren gleichen Bezugsziffern bezeichnen gleiche oder gleich wirkende Elemente.

Fig. 1 zeigt ein erfindungsgemäßes Plattenelement eines Bodenbelags, im gezeigten Beispiel aus einem Aluminium-Profil.

Derartige Profile haben gegenüber Holz den Vorteil, dass diese nicht verrotten und keinen Schwund aufweisen, was zu unerwünschten Rissen oder der gleichen führt.

Der gezeigte Bodenbelag aus Plattenelementen 1, 2, ist dabei durch eine Nut- 11 und Feder- 21 -Verbindung benachbarter Plattenelemente 1, 2 gekennzeichnet, wodurch diese miteinander verbunden werden.

Fig. 2 bis 5 zeigt, wie die benachbarte Plattenelemente 1 und 2 miteinander verbunden werden, wobei sich durch die erfolgte Verbindung zwischen diesen eine Rinne bildet, über welche beispielsweise bei Regen anfallendes Oberflächenwasser seitlich vom Bodenbelag ablaufen kann.

Fig. 1 und detaillierter Fig. 2 zeigt ein erstes Plattenelement 1, dass an seiner Längsseite eine vertikal angeordnete Nut 11 aufweist in welche eine vertikale Feder 21 eines zweiten benachbarten Plattenelements 2 (Fig. 3 im Detail) eingreifen kann.

Das erste Plattenelement 1 weist unterhalb der vertikal angeordneten Nut 11 einen Freiraum 12 für eine die Feder 21 des zweiten Plattenelements 2 aufweisende Ausformung 22 auf, wobei unterhalb des Freiraums 12 und unterhalb der vertikal angeordneten Nut 11 eine Schulter 13 angeordnet ist, an welcher sich die Ausformung 22 des zweiten Plattenelements 2 abstützen kann.

Der Einlege- und Montageprozess ist in Fig. 4 gezeigt. Entsprechend dem Pfeil "P" aus Fig. 4 wird das zweite Plattenelement 2 an der Schulter 13 der ersten Plattenelements 1 abgestützt und die Feder 21 mit dem elastischen Überzug 26 in die Nut 11 eingebracht. Die sich gegenüberliegenden runden Formen der Schulter 13 zum einen und der runden Ausformung 22 zum anderen erleichtern den Prozess.

Der elastische Überzug 26 kann dabei leicht komprimiert werden, um eine verlässliche Abdichtung der Nut- und Feder-Verbindung gegen die Rinne 3 (Fig. 5) zu gewährleisten.

Um einen sicheren Sitz der Plattenelemente 1 und 2 dauerhaft zueinander und beim Verlegen insbesondere zu gewährleisten weist das erste Plattenelement 1 neben und unterhalb der Nut 11 angeordnet eine erste vertikale Anlagefläche 14 auf, welche im verbundenen Zustand der benachbarten Plattenelemente 1 und 2 an eine zweiten vertikalen Anlagefläche 24 des zweiten Plattenelements 2 anliegt.

Unterstützend ist am oberen Ende der ersten vertikalen Anlagefläche 14 eine Ausformung 15 ausgebildet, welche im verbundenen Zustand der benachbarten Plattenelemente 1 und 2 in einer Ausnehmung 25 des zweiten Plattenelements 2 eingreift.

Beim Verlegen hat es sich als vorteilhaft erwiesen, dass die Ausnehmung 25 des zweiten Plattenelements 2 größer ausgestaltet ist als die Ausformung 15 des ersten Plattenelements 1.

### Bezugszeichenliste

- 1: erstes Plattenelement
- 11: Nut
- 12: Freiraum
- 13: Schulter
- 14: erste vertikale Anlagefläche
- 15: Ausformung

- 2: zweites Plattenelement
- 21: Feder
- 22: Ausformung
- 24: zweite vertikale Anlagefläche
- 25: Ausnehmung
- 26: Überzug

- 3: Rinne

- P: Pfeil

## Patentansprüche

1. Bodenbelag aus Plattenelementen (1, 2), wobei die benachbarten Plattenelemente (1, 2) mit einer Nut- (11) und Feder-(21) -Verbindung miteinander verbunden sind,
wobei ein erstes Plattenelement (1) an seiner Längsseite eine vertikal angeordnete Nut (11) aufweist in welche eine vertikale Feder (21) eines zweiten benachbarten Plattenelements (2) eingreift,
wobei die Feder (21) in die Nut (11) dichtend eingreift,
wobei das erste Plattenelement (1) unterhalb der vertikal angeordneten Nut (11) einen Freiraum (12) für eine die Feder (21) des zweiten Plattenelements (2) aufweisende Ausformung (22) aufweist,
wobei die beiden benachbarten Plattenelemente (1, 2) im verbundenen Zustand neben der Nut- (11) und Feder- (21) - Verbindung eine Rinne (3) für den Ablauf von Oberflächenwasser bilden,
**dadurch gekennzeichnet, dass**
unterhalb des Freiraums (12) und unterhalb der vertikal angeordneten Nut (11) eine Schulter (13) angeordnet ist, an welcher sich die Ausformung (22) des zweiten Plattenelements (2) abstützt, und dass die in die Nut (11) dichtend eingreifende Feder (21) mit einem elastischen Überzug (26) versehen ist.

2. Bodenbelag nach Anspruch 1,
**dadurch gekennzeichnet,**
**dass** das erste Plattenelement (1) neben und unterhalb der Nut (11) angeordnet eine erste vertikale Anlagefläche (14) aufweist welche im verbundenen Zustand der benachbarten Plattenelemente (1 und 2) an eine zweiten vertikalen Anlagefläche (24) des zweiten Plattenelements (2) anliegt.

3. Bodenbelag nach Anspruch 2, **dadurch gekennzeichnet,**
**dass** am oberen Ende der ersten vertikalen Anlagefläche (14) eine Ausformung (15) ausgebildet ist welche im verbundenen Zustand der benachbarten Plattenelemente (1 und 2) in einer Ausnehmung (25) des zweiten Plattenelements (2) eingreift.

4. Bodenbelag nach Anspruch 3, **dadurch gekennzeichnet,**
**dass** die Ausnehmung (25) des zweiten Plattenelements (2) größer ausgestaltet ist als die Ausformung (15) des ersten Plattenelements (1).

## Claims

1. A floor covering of plate members (1, 2), wherein the adjacent plate members (1, 2) having a groove (11) and spring (21) compound are interconnected,
wherein a first plate member (1) has a vertically arranged groove (11) on its longitudinal side in which a vertical spring (21) of a second adjacent plate member (2) can be engaged,
wherein the spring (21) sealingly engages in the groove (11),
wherein said first plate member (1) below the vertically arranged groove (11) exhibits a free space (12) for a formation containing the spring of the second plate member (2), wherein the two adjacent plate members (1, 2) in the connected state next to the groove (11) and spring (21) compound form a groove (3) for the discharge of surface water,
**characterised in that**:
a shoulder (13) is arranged below the free space (12) and below the vertically arranged groove (11), on which the formation (22) of the second plate member (2) is supported,
and that the spring (21) sealingly engaging the groove (11) is provided with an elastic coating (26).

2. A floor covering according to claim 1, **characterised in**
**that** the first plate member (1) has a first vertical contact surface (14) arranged next to and below the groove (11), which bears against a second vertical contact surface (24) of the second plate member (2), in the connected state of the adjacent plate members (1 and 2).

3. A floor covering according to claim 2, **characterised in**
**that** a formation (15) is formed at the upper end of the first vertical contact surface (14), a formation which engages a recess (25) of the second plate member (2), in the connected state of the adjacent plate members (1 and 2).

4. A floor covering according to claim 3, **characterised in**
**that** the recess (25) of the second plate member (2) is made larger than the formation (15) of the first plate member (1).

## Revendications

1. Revêtement de sol constitué d'éléments en plaque (1, 2), dans lequel les éléments en plaque adjacents (1, 2) comportant un composé rainure (11) et ressort (21) sont reliés entre eux,
dans lequel un premier élément en plaque (1) comporte une rainure disposée verticalement (11) sur son côté longitudinal dans lequel un ressort vertical (21) d'un second élément en plaque adjacent (2) peut venir en prise,
dans lequel le ressort (21) vient en prise de manière étanche dans la rainure (11),
dans lequel ledit premier élément en plaque (1) au-dessous de la rainure disposée verticalement (11) présente un espace libre (12) pour une formation contenant le ressort du second élément en plaque (2), dans lequel les deux éléments en plaque adjacents (1, 2) à l'état connecté à côté du composé rainure (11) et ressort (21) forment une rainure (3) pour l'évacuation des eaux de surface,
**caractérisé en ce:**
**qu'**un épaulement (13) est disposé sous l'espace libre (12) et sous la rainure disposée verticalement (11), sur lequel est pris en charge la formation (22) du second élément en plaque (2),
et en ce que le ressort (21) en prise de manière étanche avec la rainure (11) est pourvu d'un revêtement élastique (26).

2. Revêtement de sol selon la revendication 1, **caractérisé en ce**
**que** le premier élément en plaque (1) présente une première surface de contact verticale (14) disposée à côté et au-dessous de la rainure (11), qui prend appui contre une seconde surface de contact verticale (24) du second élément en plaque (2), à l'état connecté des éléments en plaque adjacents (1 et 2).

3. Revêtement de sol selon la revendication 2, **caractérisé en ce**
**qu'**une formation (15) est formée à l'extrémité supérieure de la première surface de contact verticale (14), formation qui vient en prise dans un évidement (25) du second élément en plaque (2), à l'état connecté des éléments en plaque adjacents (1 et 2).

4. Revêtement de sol selon la revendication 3, **caractérisé en ce**
**que** l'évidement (25) du second élément en plaque (2) est plus grand que la formation (15) du premier élément en plaque (1).
